# EUROPÄISCHE PATENTSCHRIFT

(11) **EP 0 096 778 B1**
(45) Veröffentlichungstag und Bekanntmachung des Hinweises auf die Patenterteilung: **17.08.1988**
(21) Anmeldenummer: 83105247.7
(22) Anmeldetag: 26.05.1983
(51) Int. Cl.: H04R 19/04, H02M 3/335

(54) **Mikrofon**
Microphone
Microphone

(30) Priorität: 14.06.1982 DE 3222295
(43) Veröffentlichungstag der Anmeldung: 28.12.1983
(73) Patentinhaber: Georg Neumann GmbH, D-10969 Berlin (DE)
(72) Erfinder: Kern, Otmar, Dipl.-Ing., D-1000 Berlin 37 (DE)
(74) Vertreter: Konle, Tilmar, Dipl.-Ing.

(56) Entgegenhaltungen:
- DE-A- 2 126 385
- US-A- 4 122 514
- RADIO MENTOR, Band 33, Nr. 7, Juli 1967, Seiten 528-532, Berlin, DE; G. BORE: "Transistorbestückte Kondensator-Mikrofone in Niederfrequenz-Schaltung"Seite 531, linke Spalte, Zeile 27 - Seite 532, linke Spalte, Zeile 48; Figuren 8-12
- FUNKSCHAU, Band 41, Nr. 10, 2. Mai 1969, Seite 900, München, DE; F. KÜHNE: "Elektret-Kondensatormikrofone"

## Beschreibung

Die Erfindung bezieht sich auf ein Mikrofon gemäß dem Oberbegriff des Patentanspruchs 1. Ein derartiges Mikrofon ist aus der DE-A-2126 385, Fig. 2 für den Fall einer 12V-Phantomspeisung bekannt.

Zur Stromversorgung eines Mikrofons wird häufig eine Phantomschaltung verwendet, bei der die Versorgungsspannung über zwei gleich große Widerstände, üblicherweise 6,8 kOhm bei 48V-Speisespannung, auf die beiden Adern der symmetrischen NF-Verbindung zwischen Mikrofon und Verbraucher (Impedanz) mit gleicher Polarität aufgeschaltet ist. Die Festlegung der relativ hohen Versorgungsspannung auf 48V hatte ihre ursprüngliche Bedeutung darin, daß ohne weitere Spannungstransformation die notwendige Mikrofonkapselspannung zur Verfügung gestellt werden sollte. Der durch die beiden 6,8 kOhm - Widerstände bedingte, relativ hohe Innenwiderstand der Stromversorgung sowie die maximal zulässige Stromentnahme begrenzen die dem Mikrofon zur Verfügung stehende Leistung, mit der Folge, daß eine Impedanzanpassung an den standardisierten minimalen Belastungswiderstand von 1 kOhm des Mikrofons erforderlich ist. Diese Impedanzanpassung erfolgt bei einem aus « Radio Mentor », Bd. 33, Nr. 7, Juli 1967, S. 530, Bild 5 bekannten, phantomgespeisten Mikrofon mittels eines Transformators mit einer Untersetzung von 10: 1 im Signalweg des Mikrofons zwischen dessen Verstärker und dem MikrofonAusgang.

Eine transformatorlose Stromversorgung von Mikrofonen ist als « Tonaderspeisung » ebenfalls aus « Radio Mentor », Bd. 33, Nr. 7, Juli 1967, S. 531, Bild 9 sowie aus « Funkschau », 1969, H. 10, S. 316 bekannt. Bei dieser Speisetechnik wird im Falle der aus « Radio Mentor bekannten Schaltung die Versorgungsspannung von 12V mit entgegengesetzten Polaritäten auf die beiden Adern der symmetrischem NF-Verbindung über 180 Ohm - Widerstände aufgeschaltet. Hierbei ist zwar wegen des geringen Innenwiderstandes und der relativ niedrigen Versorgungsspannung eine ausreichende Leistungsanpassung des Mikrofons an die normierte Mikrofonbelastung gegeben, doch ist es in jedem Falle erforderlich, zum Erzeugen der höheren Mikrofonkapselspannung von z. B. 50V einen leistungslosen Gleichspannungswandler zu verwenden. Dieser Gleichspannungswandler erzeugt gleichzeitig die Betriebsspannung für eine Vorverstärkerstufe, nicht aber für die Leistungsendstufe, welche ihre Betriebsspannung direkt aus den Tonadern erhält. Die Notwendigkeit einer Impedanzanpassung stellt sich somit für den Gleichspannungswandler nicht.

Auch bei der Phantomspeisung mehren sich seit einiger Zeit die Bestrebungen, auf Transformatoren in der NF-Signalverarbeitung zu verzichten, beispielsweise, um mögliche Signalverzerrungen zu vermeiden. Ein aus dem Firmensprospekt « Mikrophonverstärker CMC5 der Firma Schalltechnik Dr.-Ing. K. Schoeps vom 27.02.1975 bekanntes, transformatorloses Mikrofon mit Phantomspeisung sieht die Versorgung des verwendeten Endverstärkers unmittelbar aus den Tonadern vor, womit die eingangs beschriebene Impedanzfehlanpassung in Kauf genommen wird, was zu einer Einschränkung des an sich möglichen Dynamikumfangs führt. Für die Erzeugung der höheren Mikrofonkapselspannung von 60V wird ähnlich wie bei der Tonaderspeisung ein gesonderter, leistungsloser Gleichspannungswandler verwendet.

Bei einer weiteren bekannten, wahlweise zwischen 48V-Phantomspeisung, 12V-Phantomspeisung und 12V-Tonaderspeisung umschaltbaren Stromversorgung eines Mikrofons (DE-A-2 126 385) ist im Falle der 48V-Phantomspeisung eine Impedanzanpassung in herkömmlicher Weise entsprechend dem vorstehend erläuterten Stand der Technik mittels Transformator vorgesehen. Für die beiden Fälle der 12V-Speisung werden mittels eines Gleichspannungswandlers die Spannungsverhältnisse der 48V-Phantomspeisung simuliert, so daß in jedem Fall die bereits erwähnten Nachteile des für die Impedanzanpassung nötigen Ausgangstransformators vorhanden sind.

Die Aufgabe der Erfindung besteht demgegenüber darin, ein Mikrofon der eingangs erwähnten Art zu schaffen, welches trotz Vermeidung eines Transformators im NF-Signalweg eine Impedanzanpassung und damit eine deutlich höhere Ausnutzung des Dynamikumfangs ermöglicht.

Diese Aufgabe wird erfindungsgemäß durch die kennzeichnenden Merkmale des Patentanspruchs 1 gelöst.

Vorteilhafte Weiterbildungen und Ausgestaltungen des erfindungsgemäßen Mikrofons ergeben sich aus den Unteransprüchen.

Die Erfindung beruht auf der Überlegung, die nötige Impedanzanpassung aus dem NF-Signalweg in die Stromversorgungszuführung des im Mikrofon eingebauten Verstärkers zu verlegen. Hierzu wird mittels eines Gleichspannungswandlers eine belastungsgerecht angepaßte Betriebsspannung für den Verstärker gewonnen. Auf diese Weise lassen sich im Vergleich zu dem eingangs erwähnten Stand der Technik nicht nur Verbesserungen hinsichtlich der Signalqualität, sondern auch eine Erhöhung der oberen Aussteuerungsgrenze erzielen, da mittels des Gleichspannungswandlers eine annähernd ideale Ausregelung von Schwankungen der Stromversorgung erfolgt und eine optimale Auslegung der im Mikrofon eingebauten Verstärkerschaltungen auf niedrigere Betriebsspannungen möglich ist.

Der vorhandene Gleichspannungswandler gestattet gleichzeitig die Erzeugung unterschiedlicher Spannungen für die Mikrofonkapsel, wie sie zur Erzielung unterschiedlicher Richtcharakteristiken erforderlich sind. Bei Ausbildung des Gleichspannungswandlers in Form eines Sperrwandlers lassen sich durch Verwendung einer Verzögerungseinrichtung zum zeitverzögerten Zuführen der in der Sperrphase auftretenden Spannung an eine Gleichrichtereinrichtung mit besonders hohem Wirkungsgrad zwei erheblich voneinander abweichende Gleichspannungen mittels ein und derselben Speicherinduktivität erzielen.

Die Erfindung wird nachstehend anhand von Ausführungsbeispielen in den Zeichnungen näher erläutert. Es zeigt :
Fig. 1 ein elektrisches Prinzipschaltbild eines erfindungsgemäß ausgebildeten Mikrofons mit dessen Stromversorgungsquelle ;
Fig. 2 ein elektrisches Schaltbild eines in dem Mikrofon nach Fig. 1 eingebauten Gleichspannungswandlers zum Erzeugen einer belastungsgerecht angepaßten Betriebsspannung für den Mikrofon-Verstärker;
Fig. 3 ein elektrisches Schaltbild einer gegenüber Fig. 2 abweichenden Einrichtung zum zeitverzögerten Zuführen der in der Sperrphase des Gleichspannungswandlers nach Fig. 2 auftretenden Spannung an eine Ausgangsgleichrichterschaltung, und
Fig. 4 ein Zeitdiagramm für den Verlauf der in der Sperrphase des Gleichspannungswandlers nach Fig. 2 auftretenden Sperrspannung Uₛpₑᵣᵣ.

Bei der in Fig. 1 dargestellten elektrischen Prinzipschaltung eines erfindungsgemäßen Mikrofons mit dessen Stromversorgungsquelle sind mit dem strichpunktierten Schaltungsblock 1 das Mikrofon und mit dem strichpunktierten Schaltungsblock 2 die Stromversorgungsquelle angedeutet. Das Mikrofon 1 ist über ein 2-adriges NF-Kabel 3 mit der Stromversorgungsquelle 2 verbunden, welche den NF-Verbraucher Z_{L} als Abschlußimpedanz des Kabels 3 und eine Gleichspannungsquelle B von beispielsweise +48 V enthält, deren Pluspol mit jeder Ader des Kabels 3 über gleich große Widerstände R (z. B. 6, 8 kOhm) verbunden ist. Diese Phantomspeisung des Mikrofons 1 stellt den häufigsten Fall der Stromversorgung für das Mikrofon 1 dar, ohne daß jedoch die Erfindung auf diese Stromversorgungsart beschränkt ist.

Das Mikrofon 1 umfaßt in seinem NF-Signalweg eine Mikrofonkapsel 30, die über einen Längskondensator 40, der zur Abtrennung des Gleichstromanteils im Ausgangsstrom der Kapsel 30 dient, mit dem Eingang eines Mikrofonv erstärkers 20 verbunden ist. An die Ausgangsklemmen 21, 22 des Verstärkers sind einerseits die Adern des Kabels 3 und andererseits die Eingangsklemmen einer Koppeleinrichtung 50 angeschlossen, welche die von der Quelle B über die Adern des Kabels 3 eingespeiste Versorgungsspannung auskoppelt und dem Eingang 11 eines Gleichspannungswandlers 10 zuführt. Der in den Fign. 2 und 3 näher dargestellte Gleichspannungswandler 10 arbeitet beispielsweise als Sperrwandler, welcher ein impulsbreitengeregeltes Schaltglied aufweist, in dessen Sperrphase die Ausgangsspannungen U_{B1} und U_{B2} an den Ausgangsklemmen 13 bzw. 14 des Wandlers 10 erzeugt werden. Die Ausgangsspannung U_{S1} an der Ausgangsklemme 13 wird über einen Längswiderstand 60 der Kapsel 30 zu deren Spannungsversorgung zugeführt. Die Ausgangsspannung U_{B2} an der Ausgangsklemme 14 dient als Betriebsspannung für den Verstärker 20.

Die Gewinnung der Spannungen U_{B1} und UB2 mittels der Koppeleinrichtung 50 und des Gleichspannungswandlers 10 gestattet die optimale Anpassung des Mikrofons 1 an die zur Verfügung stehende Leistung der Quelle B, ohne daß ein Transformator am Mikrofonausgang erforderlich ist. Hierdurch kann erstmals bei einem transformatorlosen Mikrofon der gesamte, an sich mögliche Dynamikumfang des Mikrofons 1 genutzt werden.

Der Gleichspannungswandler 10 kann gemäß Fig. 2 in bevorzugter Weise als Sperrwandler ausgebildet sein, dessen Primärwicklung w1 mit dem einen Wicklungsende an den Wandlereingang 11 und mit dem anderen Wicklungsende über ein Schaltglied Tr, im dargestellten Beispielsfall ein Schalttransistor, mit einem Bezugspotential (Masse) verbunden ist. Der Steuereingang des Schaltgliedes Tr ist mit dem Ausgang 17 eines Reglers 15 verbunden, dessen Eingang 16 mit der Ausgangsklemme 14 des Wandlers 10 verbunden ist, so daß die Spannung U_{B2} dem Regler 15 als Istwert zugeführt wird. Der Regler 15 steuert die Öffnungs- und Schließzeiten des Schaltgliedes Tr entsprechend einer Impulsbreitenregelung, so daß die in jeder Taktperiode in die Primärwicklung w1 eingespeicherte und den Sekundärwicklungen w21, w22, w23 entnommene Energie auch bei Schwankungen der Stromversorgung seitens der Quelle B (Fig. 1) auf dem gewünschten konstanten Wert gehalten wird.

Die Primärwicklung w1 ist mit zwei bzw. drei Sekundärwicklungen w21, w22 und w23 gekoppelt, die jeweils einen Ausgangsgleichrichter D1, C1 bzw. D2, C2 bzw. D3, C3 speisen. Der Ausgangsgleichrichter D1, C1 erzeugt die Ausgangsspannung U_{B2} an der Ausgangsklemme 14, während der Ausgangsgleichrichter D2, C2 die Ausgangsspannung U_{B1} an der Ausgangsklemme 13 erzeugt. Der in Fig. 2 gestrichelt gezeichnete, dritte Ausgangsgleichrichter D3, C3 kann bei Bedarf zur Erzeugung einer weiteren Ausgangsspannung U_{B3} vorgesehen werden, beispielsweise, um die Richtcharakteristik der Mikrofonkapsel 30 (Fig. 1) in bekannter Weise umzuschalten.

Um mit besonders hohem Wirkungsgrad zwei unterschiedliche Ausgangsspannungen U_{B1} und U_{B2} erzielen zu können, wird in vorteilhafter Weise der in Fig. 4 mit durchgezogener Linie dargestellte Zeitverlauf der Sperrspannung Usperr an den Sekundärwicklungen w21 und w22 erzeugt. Hierbei wird aus der ersten Spannungsspitze der Sperrspannung Uₛₚₑᵣᵣ die größere Ausgangsspannung U_{S1} an der Ausgangsklemme 13 gewonnen, bevor die Sperrspannung Uₛₚₑᵣᵣ den Wert U_{B2} an der Ausgangsklemme 14 annimmt. Zur Ausblendung der ersten Spannungsspitze wird ein Zeitfenster der Breite AT (Fig. 4) verwendet, das durch eine zwischen der Sekundärwicklung w21 und dem Ausgangsgleichrichter 01, C1 angeordnete Zeitverzögerungseinrichtung realisiert wird. Im einfachsten Falle besteht diese Zeitverzögerungseinrichtung aus einer Längsinduktivität L (Fig. 2). Alternativ kann auch ein Längsthyristor Th (Fig. 3) vorgesehen werden, der von einem Vergleicher 12 gesteuert wird. Der Vergleicher 12 vergleicht die Spannung an der Anode des Thyristors Th mit einer Referenzspannung U_{ref} (entspricht betragsmäßig U_{B1} in Fig. 3) und sperrt beispielsweise den Thyristor Th solange, bis die Spannung an dessen Anode den Wert der Referenzspannung U_{ref} erreicht, also während eines Zeitintervalls ΔT.

Beide Spannungen U_{B1} und U_{B2} können sowohl aus einer gemeinsamen Wicklung w2 als auch aus getrennten Wicklungen w21 und w22 gewonnen werden. Die Spannung U_{B1} wird entweder durch Begrenzung der Spannung Uₛpₑᵣᵣ durch die Dioden ZD und D4 (Fig. 2) oder durch Vergleich mit U_{ref} mittels des Vergleichers 12 auf den gewünschten Wert gebracht, während die Spannung U_{B2} in bekannter Weise durch die Wirkung des Reglers 15 konstant gehalten wird.

## Patentansprüche

Mikrofon, welches von einer Stromversorgungsquelle (2) auf normierte Weise in Phantomschaltung gespeist wird, mit
einer Mikrofonkapsel (30),
einem der Mikrofonkapsel nachgeschalteten Verstärker (20) zum Treiben einer den Mikrofonausgang belastenden Impedanz (ZL),
einer Koppeleinrichtung (50) zum Auskoppeln der von der Phantom-Stromversorgungsquelle (B) bereitgestellten Leistung, und
einem zwischen Koppeleinrichtung und Verstärker angeordneten Gleichspannungswandler (10) zur Erzeugen der Betriebsspannung für den Verstärker,
dadurch gekennzeichnet, daß der Verstärkerausgang (21, 22) ohne Zwischenschaltung eines Transformators mit dem Mikrofonausgang bzw. der belastenden Impedanz (ZJ verbunden ist, und daß der Gleichspannungswandler (10) so ausgebildet ist, daß die von der Phantom-Stromversorgungsquelle (B) bereitgestellte Leistung in Hinsicht auf das Verhältnis zwischen Spannung und Strom so gewandelt wird, daß dem Verstärker (20) ein bezüglich der den Mikrofonausgang belastenden Impedanz (ZJ optimales Betriebsspannungs-I-stromverhältnis zur Verfügung gestellt wird.

2. Mikrofon nach Anspruch 1, dadurch gekennzeichnet, daß der Gleichspannungswandler (10) in Sperrwandlerschaltung ausgebildet ist.

3. Mikrofon nach Anspruch 2, wobei die Ausgangsspannung des Gleichspannungswandlers in der Sperrphase eines impulsbreitengeregelten Schaltgliedes erzeugt wird, gekennzeichnet durch eine Einrichtung (L ; 12, Th) zum zeitverzögerten Zuführen der in der Sperrphase auftretenden Spannung an eine Ausgangsgleichrichterschaltung (D1, C1), derart, daß die Sperrspannung zeitverzögert auf den durch die Gleichrichterschaltung (D1, C1) erzeugten Sperrwert (U_{S2}) begrenzt wird.

4. Mikrofon nach Anspruch 3, dadurch gekennzeichnet, daß als Zeitverzögerungseinrichtung eine Längsinduktivität (L) vorgesehen ist.

5. Mikrofon nach Anspruch 3, dadurch gekennzeichnet, daß als Zeitverzögerungseinrichtung ein von einem Vergleicher (12) gesteuerter Längsthyristor (Th) vorgesehen ist.

6. Mikrofon nach Anspruch 3 oder 5, gekennzeichnet durch eine Einrichtung (ZD, D4) zum Begrenzen des während der Zeitverzögerung (A_{T}) auftretenden Spannungswertes (Uₛ,) der Sperrspannung (Usperr).

7. Mikrofon nach Anspruch 6, dadurch gekennzeichnet, daß die Begrenzungseinrichtung (ZD, D4) aus einer Serienschaltung einer Zenerdiode (ZD) und einer Diode (D4) besteht, die parallel zu der Verzögerungseinrichtung (L) angeordnet ist.

## Claims

1. A microphone which is supplied by a power source (2) in a standardized way of a phantom circuit, comprising
a transmitter unit (30),
an amplifier (20) connected in series to the transmitter unit for driving an impedance (ZJ loading the microphone output,
a coupling device (50) for disconnecting the power supplied by the phantom power source (B), and
a direct-voltage converter (10), arranged between the coupling device and the amplifier, for generating the operating voltage of the amplifier, characterized in that the amplifier output (21, 22) is connected without interconnection of a transformer to the microphone output or the impedance load (ZJ. respectively, and that the direct-voltage converter (10) is formed such as to convert the power supplied by the phantom power source (B) with respect to the ratio between voltage and current in a way so as to provide an optimum ratio of operating voltage and current for the amplifier (20) with respect to the impedance load (ZJ at the microphone output.

2. A microphone in accordance with claim 1, characterized in that the direct-voltage converter (10) is formed as inverse converter circuit.

3. A microphone in accordance with claim 2, in which the output voltage of the direct-voltage converter is generated during the blocking phase of an pulsewidth regulated contact member, characterized by a device (L ; 12, Th) for time- delayed supply of the voltage appearing during the blocking phase to an output rectifier circuit (D1, C1), such as to limit through time delay the inverse voltage to the inverse value (U_{S2}) generated by the rectifier circuit.

4. A microphone in accordance with claim 3, characterized in that a longitudinal inductance (L) is provided as time delaying device.

5. A microphone in accordance with claim 3, characterized in that a longitudinal thyristor (Th) controlled by a comparator (12) is provided as time-delaying device.

6. A microphone in accordance with claims 3 or 5, characterized by a device (ZD, D4) for limiting the voltage value (U_{B1}) of the inverse voltage (Uₛₚₑᵣᵣ) occurring during the time delay (AT).

7. A microphone in accordance with claim 6, characterized in that the limiting device (ZD, D4) is composed of a series circuit of a Zener diode (ZD) and a diode (D4) arranged in parallel to the delay device (L).

## Revendications

1. Microphone étant alimenté par une source de courant (2) de manière normalisée en circuit fantôme, comprenant
une capsule de microphone (30),
un amplificateur (20) monté en série à la capsule de microphone pour actionner une impédance (ZJ chargeant la sortie du microphone,
un dispositif de couplage (50) pour découpler la puissance mise à disposition par la source- fantôme (B), et
un convertisseur de courant continu (10) arrangé entre le dispositif de couplage et l'amplificateur pour générer le voltage de régime pour l'amplificateur, caractérisé en ce que la sortie de l'amplificateur (21, 22) est lié sans interposition d'un transformateur à la sortie du microphone resp. l'impédance (ZJ de charge, et que le convertisseur de courant continu (10) est formé tel que la puissance mise à disposition par la source de courant en circuit fantôme (B) est convertie à l'égard du rapport entre voltage et courant de manière que l'amplificateur (20) obtient l'optimum du rapport voltage de régime/courant concernant l'impédance (ZJ chargeant la sortie du microphone.

2. Microphone selon revendication 1, caractérisé en ce que le convertisseur de courant continu (10) est réalisé en circuit inverse de conversion.

3. Microphone selon revendication 2, la tension de sortie du convertisseur de courant continu étant générée durant la phase inverse d'un élément de commutation réglé par largeur d'impulsion, caractérisé par un dispositif (L ; 12, Th) pour alimenter en mode temporisé la tension occurante pendant la phase inverse à la sortie du circuit redresseur (D1, C1), de manière que la tension inverse est limitée à la valeur inverse (U_{B2}) produite par le circuit redresseur.

4. Microphone selon la revendication 3, caractérisé en ce qu'une inductance série (L) est prévue comme dispositif de temporisation.

5. Microphone selon la revendication 3, caractérisé en ce qu'un thyristor longidutinal (Th) commandé par un comparateur (12) est prévu comme dispositif de temporisation.

6. Microphone selon les revendications 3 ou 5, caractérisé par un dispositif (ZD, D4) pour limiter la valeur de tension (Uₐ,) de la tension inverse (Uₛₚₑᵣᵣ) qui se manifeste pendant la temporisation (O_{T}).

7. Microphone selon la revendication 6, caractérisé en ce que le dispositif de limitation (ZD, D4) consiste d'un circuit en série d'une diode Zener (ZD) et d'une diode (D4) arrangé en parallèle au dispositif de temporisation (L).
